# EUROPÄISCHE PATENTSCHRIFT

(11) **EP 2 342 027 B1**
(45) Veröffentlichungstag und Bekanntmachung des Hinweises auf die Patenterteilung: **27.06.2012**
(21) Anmeldenummer: 09778629.7
(22) Anmeldetag: 21.09.2009
(51) Int. Cl.: B21B 39/00, B21C 47/24

(54) **WALZANLAGE ZUM WALZEN VON BANDFÖRMIGEM WALZGUT**
ROLLING SYSTEM FOR ROLLING STRIP-SHAPED ROLLING STOCK
LAMINOIR POUR LE LAMINAGE DE MATIÈRE À LAMINER EN FORME DE BANDE

(30) Priorität: 26.09.2008 DE 102008049180
(43) Veröffentlichungstag der Anmeldung: 13.07.2011
(73) Patentinhaber: SMS Siemag AG, 40237 Düsseldorf (DE)
(72) Erfinder: ALLERDINGS, Arthur, 57482 Wenden (DE)
(74) Vertreter: Klüppel, Walter
(86) Internationale Anmeldenummer: PCT/EP2009/006803
(87) Internationale Veröffentlichungsnummer: WO 2010/034448

(56) Entgegenhaltungen:
- EP-B1- 0 618 018
- GB-A- 749 501
- US-A- 3 032 289

## Beschreibung

Die Erfindung bezieht sich auf eine Walzanlage zum Walzen von bandförmigem Walzgut mit zwei oder drei Haspeln und mindestens einem Walzgerüst zwischen den zwei Haspeln und mit zugeordneten Bundtransportmitteln zum Zuführen oder Wegbringen von Bunden des Walzguts zu jeweiligen Bundübergabestationen und mit einem Quertransportmittel zum Bundtransport zwischen den beiden Bundübergabestationen.

Eine derartige Walzanlage ist aus der EP 0 618 018 B1 bekannt.

Bekannte Walzanlagen sind mit einem gesonderten Abwickelhaspel und mit mindestens einem weiteren Haspel, meistens mit zwei Haspeln, ausgestattet, die als Reversierhaspeln dienen. Alle ankommenden Bunde werden auf dem einen Abwickelhaspel aufgegeben. Die abgehenden Bunde werden von einem anderen Haspel, oder von beiden anderen Haspeln abgeholt (Aufwickelhaspel). Es gibt auch Walzanlagen, in denen ankommende Bunde auf einem Haspel aufgegeben und auch von diesem wieder abgeholt werden. Bei diesem Haspel handelt es sich um einen Abwickel- und Aufwickelhaspel. Ein Haspel, der zum Abwickeln und zum Aufwickeln dient, wird Reservierhaspel genannt.

Die abgehenden Bunde werden von einem der beiden Aufwickelhaspel jeweils mittels eines Bundtransportwagens abgeholt. Dieser transportiert die Bunde zu weiteren Auslaufeinrichtungen, wie beispielsweise zu einer Bundwaage, einer Bundbindemaschine, einer Bundmarkiermaschine, einer Bundinspektion, usw.. Es gibt auch Anlage, in denen die Bunde von einem ersten Bundtransportwagen abgeholt und an einen weiteren Bundtransportwagen oder eine andere Transporteinrichtung übergeben werden.

Jeder der beiden Aufwickelhaspel ist mit einer eigenen Abtransport- und Auslaufeinrichtung ausgestattet; dies bedeutet, dass die Abtransport- und Auslaufeinrichtungen der beiden Aufwickelhaspeln getrennt sind.

Es ist die Aufgabe der Erfindung, eine Walzanlage zu schaffen, die einfach aufgebaut ist und aus verhältnismäßig wenigen Bestandteilen besteht. Dadurch werden Kosten eingespart, und es wird eine hohe Transporteffizienz erreicht.

Erfindungsgemäß wird diese Aufgabe bei einer Walzanlage der eingangs genannten Art dadurch gelöst, dass für den Bundabtransport gemeinsame Abtransport- und Auslaufeinrichtungen nachgeordnet sind.

Ein Quertransportmittel kann die Bunde zwischen gemeinsamen Antransport-, Abtransport-, Einlauf- und Auslaufeinrichtungen transportieren.

Die erfindungsgemäße Transportlogistik ist mit einem Quertransportmittel, insbesondere mit einem Querfahrwagen, ausgestattet. Der Querfahrwagen dient zum Transport der Bunde zwischen einem ersten Bundtransportmittel, insbesondere einem Bundtransportwagen, der zwischen einem der beiden Reversierhaspeln und dem Querfahrwagen hin- und herfährt, und einem dem Quertransportwagen nachgeordneten Bundtransportmittel. Es kann ein separates Bundtransportmittel sein, oder diese Funktion kann jedoch auch ein Bundtransportmittel des Haspels übernehmen.

Das dem Quertransportwagen nachgeordnete Bundtransportmittel dient als gemeinsames und einziges Bundtransportmittel, insbesondere als Bundtransportwagen, zwischen dem Querfahrwagen und einer gemeinsamen Auslaufeinrichtung. Die Auslaufeinrichtung ist beispielsweise eine Bundwaage, eine Bundbindemaschine, eine Bundmarkiermaschine, eine Bundinspektion, usw.. Durch den Einsatz des entsprechend flexibel verfahrbaren Quertransportmittels lassen sich Bundtransportmittel und Ein-/Auslaufeinrichtungen einsparen. Dabei kann die Übergabestation an einer beliebigen Stelle innerhalb des Verfahrbereichs des Querfahrwagens angeordnet sein. Vorteilhaft wird die Übergabestation jedoch dort angeordnet, wo der Bund von einem den Haspeln nachgeordneten Bundtransportmittel auf das Quertransportmittel übergeben wird.

Vorteilhafte Weiterbildungen ergeben sich aus den Unteransprüchen, der Beschreibung und den Zeichnungen.

In vorteilhafter Weise ist vorgesehen, dass der Quertransport bis zum Abwickelhaspel geht. Dadurch lässt sich auch beim Abwickelhaspeltransport ein eigenes Bundtransportmittel zuordnen.

Vorzugsweise ist in diesem Falle das Quertransportmittel sowohl zwischen den den Reversierhaspeln zugeordneten Bundtransportmitteln als auch zwischen einem dieser Bundtransportmittel und dem dem Abwickelhaspel zugeordneten Bundtransportmittel verfahrbar. Dies schafft eine zusätzliche Flexibilität der Walzanlage, indem Bunde den Reversiergerüsten von beiden Seiten zugeführt, von ihnen abtransportiert und zum Abhaspel transportiert werden können.

In einer weiteren vorteilhaften Ausgestaltung der Erfindung ist vorgesehen, dass dem Quertransportmittel ein einziges gemeinsames Bundtransportmittel nachgeordnet ist, durch das sich die Bunde von dem Quertransportmittel wegtransportieren oder zu diesem hintransportieren lassen. Somit transportiert in diesem Fall das gemeinsame Bundtransportmittel auch solche Bunde, die zu dem Abwickelhaspel hintransportiert werden müssen oder von diesem wegtransportiert werden sollen.

Ebenso hat der Einsatz eines einzigen gemeinsamen Bundtransportmittels den Vorteil, dass den Reversierhaspeln gemeinsame Auslaufeinrichtungen zugeordnet sind, insbesondere eine Waage, eine Bundbindemaschine, eine Bundmarkiermaschine und dgl..

Die Flexibilität der Anlage wird noch weiter erhöht, wenn wenigstens eine Drehvorrichtung zum Drehen der Bunde um 180° in Abhängigkeit von der aktuellen oder der gewählten Walzrichtung der Walzanlage und von der Anordnung der Bunde im Bundauslauf vorhanden ist.

Dabei lässt sich die wenigstens eine Drehvorrichtung vorteilhaft in dem Querfahrwagen und/oder in wenigstens einem der Bundtransportmittel, insbesondere in dem gemeinsamen Bundtransportmittel, integrieren.

Es lässt sich in einer Ausführungsform der Erfindung vorsehen, dass das gemeinsame Bundtransportmittel in der Verlängerung eines der den beiden Reversierhaspeln zugeordneten Bundtransportmittel oder an einer beliebigen Position bezüglich des Verfahrwegs des Quertransportmittels angeschlossen ist.

Eine andere vorteilhafte Ausführungsform der Erfindung besteht darin, dass sich das gemeinsame Bundtransportmittel in Achsrichtung der Reversierhaspel oder senkrecht zur Achsrichtung der Reversierhaspel verfahren lässt.

Es gibt eine Mehrzahl von Ausführungsformen des gemeinsamen Bundtransportmittels; dieses ist beispielsweise als Hubbalken oder als Bundtransportwagen ausgebildet.

Wenn das Quertransportmittel selber als Bundübergabestation zur direkten Aufnahme von Bunden ausgebildet ist und fungiert, hat dies den Vorteil, dass die Bundübergabestation als eigenständige stationäre immobile Vorrichtung entfallen kann. Die Bunde werden dann direkt von den Bundtransportmitteln auf das Quertransportmittel abgelegt bzw. von diesem aufgenommen und brauchen nicht auf der stationären immobilen Bundübergabestation zwischengelagert zu werden.

Nachstehend wird die Erfindung in einem Ausführungsbeispiel anhand der Zeichnungen näher erläutert. Es zeigen:
- Fig. 1: eine schematische Seitenansicht einer Walzanlage, die einen Abwickelhaspel, zwei Aufhaspeln (bzw. Reversierhaspeln) und zwei Reversiergerüste umfasst, und
- Fig. 2: eine Draufsicht auf die Walzanlage gemäß Fig. 1.

Die erfindungsgemäße Walzanlage umfasst zwei oder drei Haspeln, d. h. Haspeln 1, 5 und 20.

Haspel 1 kann als Abhaspel genutzt werden. Haspel 5 und 20 kann als Ab-, Stuf-, Revershaspel genutzt werden.

Die Walzgerüste 8, 13 lassen sich sowohl im Einweg- als auch im Reversierbetrieb betreiben. Sie umfassen jeweils Arbeitswalzen 10 und 11 bzw. 15, 16 sowie Stützwalzen 9 und 12 bzw. 14 und 17. Die Walzgerüste 8, 13 können weitere, hier nicht dargestellte Walzen, beispielsweise Zwischenwalzen, umfassen. Zwischen den beiden Reversiergerüsten können sich Bandführungsrollen befinden, beispielsweise Niederhalterollen 8, 9 und Bandzugmessrollen.

Von jedem der beiden Haspeln 5, 20 führt jeweils ein Transportweg mit einem Bundtransportwagen 23 bzw. 28 (Fig. 2) über Übergabestationen 24 bzw. 29 zu einem Quertransportweg, über den sich ein Querfahrwagen 27 bewegt. An den Übergabestationen 24, 29 übergeben die Bundtransportwagen 23, 28 ihre Bunde an den Querfahrwagen 27. Da der Querfahrwagen 27 gleichzeitig die Möglichkeit bietet, einen Bund um 180°, bezogen auf die senkrechte Achse, zu drehen, ist die Möglichkeit gegeben, den Bund von dem einen Haspel 20 abzutransportieren, um ihn anschließend zu dem Haspel 5 zurückzuführen und dort wieder neu einzufädeln, so dass der Bund dort wieder die richtige Lage des Bundkopfes aufweist.

Andererseits kann der Bund von dem Querfahrwagen 27 über die Übergabestation 24 auch an ein gemeinsames Bundtransportmittel 25 übergeben werden. Von diesem wird der gewalzte Bund an eine den Haspeln 5, 20 gemeinsame Auslaufeinrichtung oder Bundablage 26 weitergefördert.

Dem Haspel 1 ist ein Transportweg mit einem Bundtransportwagen 22 zugeordnet, der zwischen dem Haspel 1 und einer Auslauf- oder einer Abgabeeinrichtung 21 hin- und herfährt. Der Transportweg des Querfahrwagens 27 kann um eine Übergabestation 30 erweitert sein, um Bunde von dem Haspel 1 oder der Auslauf- oder Abgabeeinrichtung oder einer Bundablage 21 zu übernehmen oder abzugeben. Durch die Übergabestation 30 wird somit die Flexibilität der Anlage nochmals vergrößert.

Das insbesondere als Bundtransportwagen ausgebildete Bundtransportmittel 25 kann eine Bundablage 26 oder mehrere andere Bundablagen anfahren. Der Bundtransportwagen 25 kann gegenüber dem Reversierhaspel 5 oder gegenüber dem Reversierhaspel 20 oder in einer beliebigen Position zu dem Verfahrweg des Querfahrwagens 27 angeordnet sein. Der Bundtransportwagen 25 kann in der Achsrichtung des Haspels 1 und der Reversierhaspeln 5, 20 verfahren; er kann jedoch auch senkrecht zur Achsrichtung der Reversierhaspeln 5, 20 verfahren. Dies bedeutet, dass, eine entsprechende Drehbarkeit vorausgesetzt, der Bundtransportwagen 25 auch die Funktion des Querfahrwagens 27 mit übernehmen kann, wenn die Transportkapazität des Bundtransportwagens 25 bei der Anzahl der zu befördernden Bunde hierzu noch ausreichend ist. Umgekehrt kann der Bundtransportwagen 25 durch einen der Bundtransportwagen 23, 28 ersetzt werden.

Zusätzlich oder alternativ zu der auf dem Querfahrwagen 27 vorhandenen Funktion, einen Bund um 180°, bezogen auf die senkrechte Achse, zu drehen, kann diese Funktion auch auf einem der Bundtransportwagen 22, 23, 28 und/oder 25 realisiert sein. Ebenso kann jeder der Bundtransportwagen 22, 23, 28, der Querfahrwagen 27 und insbesondere der gemeinsame Bundtransportwagen 25 so ausgestaltet sein, dass er mehrere Bundablagen gleichzeitig tragen kann.

### Bezugszeichenliste

- 1: Haspel
- 2: Bandüberleitttisch
- 3: Umlenkrolle
- 4: Bandüberleittisch
- 5: Haspel
- 6: Bandüberleittisch
- 7: Umlenkrolle
- 8: Walzgerüst
- 9: Stützwalze
- 10: Arbeitswalze
- 11: Arbeitswalze
- 12: Stützwalze
- 13: Walzgerüst
- 14: Stützwalze
- 15: Arbeitswalze
- 16: Arbeitswalze
- 17: Stützwalze
- 18: Umlenkrolle
- 19: Bandüberleittisch
- 20: Haspel
- 21: Bundablage oder Abgabeeinrichtung
- 22: Bundtransportwagen
- 23: Bundtransportwagen
- 24: Übergabestation
- 25: Bundtransportwagen
- 26: Bundablage
- 27: Querfahrwagen
- 28: Bundtransportwagen
- 29: Übergabestation
- 30: Übergabestation

## Patentansprüche

1. Walzanlage zum Walzen von bandförmigem Walzgut mit wenigstens einem ersten (1, 5) und einem zweiten Haspel (20) und mindestens einem Reversiergerüst (8, 13) zwischen den beiden Haspeln (1, 5, 20) und mit zugeordneten Bundtransportmitteln (22, 23, 28) zum Zuführen oder Wegbringen von Bunden des Walzguts zu jeweiligen Bundübergabestationen (24, 29) und mit einem Quertransportmittel (27) zum Bundtransport zwischen den beiden Bundübergabestationen (24, 29),
**dadurch gekennzeichnet,**
**dass** den Bundübergabestationen (24, 29) ein einziges gemeinsames Bundtransportmittel (25) nachgeordnet ist, durch das die Bunde von dem Quertransportmittel (27) wegtransportierbar oder zu diesem hintransportierbar sind.

2. Walzanlage nach Anspruch 1,
**dadurch gekennzeichnet,**
**dass** die Walzanlage einen zusätzlichen Abwickelhaspel (1) umfasst, der einem der Reversierhaspel (5) vorgeordnet ist.

3. Walzanlage nach Anspruch 2,
**dadurch gekennzeichnet,**
**dass** dem Abwickelhaspel (1) ein eigenes Bundtransportmittel (22) zugeordnet ist.

4. Walzanlage nach Anspruch 3,
**dadurch gekennzeichnet,**
**dass** das Quertransportmittel (27) sowohl zwischen den den Reversierhaspeln (5, 20) zugeordneten Bundtransportmitteln (23, 28) als auch zwischen einem dieser Bundtransportmittel (23, 28) und dem dem Abwickelhaspel (1) zugeordneten Bundtransportmittel (22) verfahrbar ist.

5. Walzanlage nach Anspruch 4,
**dadurch gekennzeichnet,**
**dass** dem Quertransportmittel (27) ein einziges gemeinsames Bundtransportmittel (25) nachgeordnet ist, durch das die Bunde von dem Quertransportmittel (27) wegtransportierbar oder zu diesem hintransportierbar sind.

6. Walzanlage nach einem der Ansprüche 1 bis 5,
**dadurch gekennzeichnet,**
**dass** den Reversierhaspeln (5, 20) gemeinsame Auslaufeinrichtungen zugeordnet sind, insbesondere eine Waage, eine Bundbindemaschine, eine Bundmarkiermaschine und dgl..

7. Walzanlage nach einem der Ansprüche 1 bis 6,
**dadurch gekennzeichnet,**
**dass** wenigstens eine Drehvorrichtung zum Drehen der Bunde um 180° in Abhängigkeit von der aktuellen oder der gewählten Walzrichtung der Walzanlage und von der Anordnung der Bunde im Bundauslauf vorhanden ist.

8. Walzanlage nach Anspruch 7,
**dadurch gekennzeichnet,**
**dass** die wenigstens eine Drehvorrichtung in dem Querfahrwagen (27) und/oder in wenigstens einem der Bundtransportmittel (22, 23, 28), insbesondere in dem gemeinsamen Bundtransportmittel (25), integriert ist.

9. Walzanlage nach einem der Ansprüche 2 bis 8,
**dadurch gekennzeichnet,**
**dass** das gemeinsame Bundtransportmittel (25) in der Verlängerung eines der den beiden Reversierhaspeln (5, 20) zugeordneten Bundtransportmittel (23, 28) oder an einer beliebigen Position bezüglich des Verfahrwegs des Quertransportmittels (27) angeschlossen ist.

10. Walzanlage nach einem der Ansprüche 1 bis 9,
**dadurch gekennzeichnet,**
**dass** das gemeinsame Bundtransportmittel (25) in Achsrichtung der Reversierhaspel (5, 20) oder senkrecht zur Achsrichtung der Reversierhaspel (5, 20) verfahrbar ist.

11. Walzanlage nach einem der Ansprüche 1 bis 10,
**dadurch gekennzeichnet,**
**dass** das gemeinsame Bundtransportmittel (25) als Hubbalken oder als anderes Bundtransportmittel ausgebildet ist.

12. Walzanlage nach einem der Ansprüche 1 bis 11,
**dadurch gekennzeichnet,**
**dass** der Quertransportmittel (27) selber als eine der Bundübergabestationen (24, 29, 30) ausgebildet ist und fungiert zur direkten Aufnahme von Bunden.

## Claims

1. Rolling plant for rolling strip-shaped rolling stock with at least one first reel (1, 5) and second reel (20) and at least one reversing stand (8, 13) between the two reels (1, 5, 20) and with associated coil transport means (22, 23, 28) for feeding or taking away coils of the rolling stock to or from respective coil transport stations (24, 29), and with a transverse transport means for coil transport between the two coil transfer stations (24, 29), **characterised in that** arranged downstream of the coil transfer stations (24, 29) is a single common coil transport means (25) by which the coils are transportable away from or to the transverse transport means (27).

2. Rolling plant according to claim 1, **characterised in that** the rolling plant comprises an additional take-off reel (1), which is arranged upstream of one of the reversing reels (5).

3. Rolling plant according to claim 2, **characterised in that** an individual coil transport means (22) is associated with the take-off reel (1).

4. Rolling plant according to claim 3, **characterised in that** the transverse transport means (27) is movable not only between the coil transport means (23, 28) associated with the reversing reels (5, 20), but also between one of these coil transport means (23, 28) and the coil transport means (22) associated with the take-off reel (1).

5. Rolling plant according to claim 4, **characterised in that** arranged downstream of the transverse transport means (27) is a single common coil transport means (25) by which the coils are transported away from or to the transverse transport means (27).

6. Rolling plant according to any one of claims 1 to 5, **characterised in that** common run-out devices are associated with the reversing reels (5, 20), particularly scales, a coil binding machine, a coil marking machine and the like.

7. Rolling plant according to any one of claims 1 to 6, **characterised in that** at least one rotating device is provided for rotating the coils through 180° in dependence on the instantaneous or selected rolling direction of the rolling plant and on the arrangement of the coils in the coil run-out.

8. Rolling plant according to claim 7, **characterised in that** the at least one rotating device is integrated in the transverse carriage (27) and/or in at least one of the coil transport means (22, 23, 28), particularly in the common coil transport means (25).

9. Rolling plant according to any one of claims 2 to 8, **characterised in that** the common coil transport means (25) is connected in the prolongation of one of the coil transport means (23, 28) associated with the two reversing reels (5, 20) or at any position with respect to the travel path of the transverse transport means (27).

10. Rolling plant according to any one of claims 1 to 9, **characterised in that** the common coil transport means (25) is movable in the axial direction of the reversing reel (5, 20) or perpendicularly to the axial direction of the reversing reel (5, 20).

11. Rolling plant according to any one of claims 1 to 10, **characterised in that** the common coil transport means (25) is constructed as a walking beam or as another coil transport means.

12. Rolling plant according to any one of claims 1 to 11, **characterised in that** the transverse transport means (27) itself is constructed as one of the coil transfer stations (24, 29, 30) and functions for direct reception of coils.

## Revendications

1. Installation pour le laminage de produits à laminer en forme de bande, présentant au moins une première (1, 5) et une deuxième (20) bobineuse et au moins une cage réversible (8, 13) entre les deux bobineuses (1, 5, 20) et des moyens de transport de bobines associés (22, 23, 28) pour acheminer ou évacuer des bobines de produit à laminer respectivement vers les et des différents postes de transfert de bobines (24, 29) et un moyen de transport transversal (27) pour le transport des bobines respectivement entre les deux postes de transfert de bobines (24, 29), **caractérisée**
**en ce que** les postes de transfert de bobines (24, 29) sont suivis d'un seul moyen de transport de bobines commun (25) permettant d'évacuer ou d'acheminer les bobines respectivement de ou vers le moyen de transport transversal (27).

2. Installation de laminage selon la revendication 1, **caractérisée**
**en ce que** l'installation de laminage présente une bobineuse de déroulement supplémentaire (1), disposée en amont d'une des bobineuses réversibles (5).

3. Installation de laminage selon la revendication 2, **caractérisée**
**en ce que** la bobineuse de déroulement (1) dispose d'un moyen de transport de bobines (22) qui lui est propre.

4. Installation de laminage selon la revendication 3, **caractérisée**
**en ce que** le moyen de transport transversal (27) peut être déplacé, tant entre les moyens de transport de bobines (23, 28) associés aux bobineuses réversibles (5, 20) qu'entre un de ces moyens de transport de bobines (23, 28) et le moyen de transport de bobines (22) associé à la bobineuse de déroulement (1).

5. Installation de laminage selon la revendication 4, **caractérisée**
**en ce que** le moyen de transport transversal (27) est suivi d'un seul moyen de transport de bobines commun (25) permettant d'évacuer ou d'acheminer les bobines respectivement de ou vers le moyen de transport transversal (27).

6. Installation de laminage selon l'une quelconque des revendications 1 ou 5, **caractérisée**
**en ce que** les bobineuses réversibles (5, 20) disposent de dispositifs de sortie communs, en particulier une balance, une machine pour lier les bobines, une machine de marquage de bobines etc.

7. Installation de laminage selon l'une quelconque des revendications 1 ou 6, **caractérisée**
**en ce qu'**il existe au moins un dispositif de rotation pour tourner la bobine de 180° en fonction du sens de laminage réel ou choisi de l'installation de laminage et de la disposition de la bobine dans le dispositif de sortie de la bobine.

8. Installation de laminage selon la revendication 7, **caractérisée**
**en ce que** ledit au moins un dispositif de rotation est intégré dans le chariot de déplacement latéral (27) et/ou dans au moins un des moyens de transport de bobines (22, 23, 28), en particulier dans le moyen de transport de bobines commun (25).

9. Installation de laminage selon l'une quelconque des revendications 2 à 8, **caractérisée**
**en ce que** le moyen de transport de bobines commun (25) est raccordé dans le prolongement d'un des moyens de transport de bobines (23, 28) associés aux deux bobineuses réversibles (5, 20) ou en une position quelconque par rapport au parcours du moyen de transport transversal (27).

10. Installation de laminage selon l'une quelconque des revendications 1 à 9, **caractérisée**
**en ce que** le moyen de transport de bobines commun (25) peut être déplacé dans le sens axial des bobineuses réversibles (5, 20) ou perpendiculairement au sens axial des bobineuses réversibles (5, 20).

11. Installation de laminage selon l'une quelconque des revendications 1 à 10, **caractérisée**
**en ce que** le moyen de transport de bobines commun (25) est conçu en tant que longerons mobiles ou un autre moyen de transport de bobines.

12. Installation de laminage selon l'une quelconque des revendications 1 ou 11, **caractérisée**
**en ce que** le moyen de transport transversal (27) lui-même est conçu comme un des postes de transfert de bobines (24, 29, 30) et fonctionne pour la réception directe de bobines.
